# FASCICULE DE BREVET EUROPEEN

(11) **EP 1 828 707 B1**
(45) Date de publication et mention de la délivrance du brevet: **03.04.2013**
(21) Numéro de dépôt: 05824523.4
(22) Date de dépôt: 05.12.2005
(51) Int. Cl.: F41H 7/04

(54) **DISPOSITIF DE PROTECTION DE PLANCHER DE VEHICULE**
VORRICHTUNG ZUR ABDECKUNG EINES KAROSSERIEBODENS
DEVICE FOR PROTECTING A VEHICLE FLOOR

(30) Priorité: 21.12.2004 FR 0413619
(43) Date de publication de la demande: 05.09.2007
(73) Titulaire: NEXTER Systems, 42328 Roanne (FR)
(72) Inventeur: BARBE, Yves, F-78390 Bois d'Arcy (FR); CARRIE, Sébastien, F-94370 Sucy-en-Brie (FR); WAGNEZ, Laurent, F-18000 Bourges (FR)
(74) Mandataire: Célanie, Christian
(86) Numéro de dépôt international: PCT/FR2005/003025
(87) Numéro de publication internationale: WO 2006/067291

(56) Documents cités:
- EP-A- 0 897 097
- EP-A- 1 045 220
- WO-A-2004/038320
- WO-A-2004/104511
- DE-A1- 19 735 594
- US-A- 3 604 374

## Description

Le domaine technique de l'invention est celui des dispositifs permettant d'assurer la protection d'un plancher de véhicule terrestre contre les mines.

Pour protéger le plancher d'un véhicule terrestre il est connu de disposer sous celui-ci un blindage permettant d'absorber l'énergie produite par le souffle de la mine. Les blindages connus comprennent une ou plusieurs couches métalliques ou composites et éventuellement des moyens déflecteurs. Le brevet WO03/10248 décrit ainsi un blindage rapporté convexe assurant la protection des moyens de transmission mécanique du véhicule.

Les blindages connus ne sont pas adaptés pour la protection de véhicules ayant une garde au sol faible (de l'ordre de 400 à 500 mm). Ces véhicules sont particulièrement vulnérables aux mines et notamment aux mines antichar et anti-personnel à effet de souffle. Le brevet US 3, 604, 374 décrit un blindage selon le préambule de la revendication 1.

C'est le but de l'invention que de proposer un dispositif de protection permettant d'assurer, avec une épaisseur totale relativement réduite, une protection efficace des planchers des véhicules contre les effets des mines et notamment des mines à effet de souffle.

Ainsi l'invention a pour objet un dispositif de protection d'un plancher de véhicule terrestre contre les mines, dispositif comportant au moins une couche de renforts déformables interposés entre une plaque plane avant par rapport à l'explosion et une plaque plane arrière, la masse surfacique de la plaque avant étant supérieure à celle des renforts, caractérisé en ce que les renforts étant constitués par au moins une rangée d'au moins deux renforts profilés en contact l'un avec l'autre et disposés au niveau d'une partie du plancher que l'on cherche à protéger, les renforts étant constitués par des tubes.

Le rapport de la masse surfacique des renforts sur la masse surfacique de la plaque avant sera avantageusement inférieur ou égal à 0,7.

Selon un mode de réalisation, le dispositif comporte au moins deux renforts en contact l'un avec l'autre et disposés au niveau d'une partie sensiblement médiane de la plaque avant.

Le dispositif pourra comporter au moins une rangée de renforts en contact deux par deux les uns avec les autres et répartis sur sensiblement toute une dimension du plancher.

La plaque avant pourra être rectangulaire et les renforts pourront avoir leurs axes parallèles à une longueur de la plaque avant.

Inversement, la plaque avant pourra être rectangulaire et les renforts pourront avoir leurs axes parallèles à une largeur de la plaque avant.

La plaque arrière pourra être constituée par le plancher du véhicule lui-même.

La plaque arrière pourra avantageusement être solidaire de la plaque avant et former avec celle ci et les renforts un caisson de protection adaptable à un plancher de véhicule.

L'invention sera mieux comprise à la lecture de la description qui va suivre de différents modes de réalisation, description faite en référence aux dessins annexés et dans lesquels :
- la figure 1 représente schématiquement un véhicule passant au-dessus d'une mine, véhicule équipé d'un dispositif de protection de plancher selon l'invention,
- la figure 2 représente un premier mode de réalisation d'un dispositif de protection selon l'invention,
- les figures 3, 4 et 5 montrent d'autres modes de réalisation du dispositif selon l'invention,
- la figure 6 est une vue de dessus du dispositif de protection selon la figure 5,
- la figure 7 est une vue de dessus d'une variante d'un dispositif de protection selon invention.

En se reportant à la figure 1, un véhicule 1 comporte une cabine 2 portée par des roues 3 reliées à la cabine par un essieu 4. On a représenté sur la figure 1 une mine 5 à effet de souffle posée sur le sol 6. Cette mine engendre lors de son initiation une forte pression (schématisée par les flèches p) sur le plancher 7 du véhicule 1.

Conformément à l'invention, pour permettre au plancher 7 de résister aux effets du souffle, on fixe sur celui ci un dispositif de protection 8.

Bien que le véhicule ait une garde au sol faible, le véhicule équipé du dispositif 8 présente une garde au sol résiduelle G qui reste supérieure à 300 mm.

La figure 2 montre un premier mode de réalisation d'un tel dispositif 8. Ce dispositif de protection 8 comporte une plaque plane avant 9 réalisée en un matériau à haute résistance mécanique ainsi qu'au moins une couche de renforts déformables 10.

Ici les renforts déformables sont des tubes réalisés en un matériau à hautes caractéristiques mécaniques.

Les tubes 10 sont ainsi interposés entre la plaque avant 9 et une plaque plane arrière qui est ici le plancher 7 du véhicule.

Afin de faciliter le montage du dispositif, un boîtier 11 (par exemple en tôle pliée) reçoit la plaque avant 9 et les renforts 10 et il comporte des pattes 12 permettant sa fixation au plancher 7 du véhicule 1.

Selon une autre caractéristique de l'invention, la masse surfacique de la plaque avant 9 est supérieure à celle des renforts 10. On choisira ainsi avantageusement un rapport de la masse surfacique des renforts sur la masse surfacique de la plaque qui est inférieur ou égal à 0,7.

On entend par masse surfacique le rapport de la masse de l'élément considéré à la surface de plancher 7 couverte par cet élément.

On considère ici que l'on couvre un plancher rectangulaire de largeur 1 et de longueur L. Pour le mode de réalisation selon la figure 2 où les tubes 10 couvrent sensiblement toute la largeur 1 du plancher, il suffit donc de dire que la masse de la plaque avant 9 est supérieure à la masse des renforts 10.

Tous les tubes ont ici le même diamètre et sont en contact deux par deux le long de génératrices. Le même niveau de protection est donc assuré pour toute la surface du plancher 7. Les tubes sont fixés à la plaque avant 9 par un moyen de maintien statique (par exemple: collage, bridage, soudage par points...).

Le fonctionnement du dispositif selon l'invention est le suivant.

Lors de l'initiation de la mine 5, la pression s'exerce sur la plaque avant 9 qui est suffisamment résistante pour consommer une partie de l'énergie de la mine et également pour arrêter les éclats et projections. Les dimensions de la plaque avant 9 permettent de lui conférer une rigidité suffisante lui permettant de communiquer aux renforts tubulaires 10 une partie de l'énergie reçue.

Ces renforts sont dimensionnés pour se déformer en flexion et en compression d'une façon relativement localisée et permettent (avec un encombrement réduit) de consommer une partie de l'énergie produite par le souffle de la mine 5. De plus ils possèdent la propriété d'avoir un moment d'inertie de flexion suffisant pour participer à la raideur de la protection à la verticale de la mine.

Par ailleurs, en disposant au moins deux renforts profilés en contact l'un avec l'autre on accroît le niveau de protection avec une masse de protection minimale. En effet, la déformation de la plaque avant 9 est militée du fait de la proximité des renforts et par l'accroissement de raideur qui résulte de leur contact mutuel. Deux renforts en contact ont en effet une raideur globale qui est accrue par rapport à celle des deux mêmes renforts disposés à distance l'un de l'autre.

En proposant de disposer ces renforts au niveau de la zone de plancher que l'on cherche principalement à protéger, l'invention permet ainsi d'obtenir le meilleur compromis, entre une masse de protection réduite et un niveau de protection optimal.

Il est ainsi possible d'assurer une protection efficace du plancher 7 du véhicule avec une épaisseur de protection relativement faible (E inférieure à 200 mm), ce qui autorise la protection du plancher de véhicules à garde au sol réduite.

De plus les renforts 10 permettent de rigidifier le plancher 7 du véhicule et ainsi de limiter sa déformation consécutive à l'explosion de la mine.

A titre de variante, on pourrait utiliser d'autres types de renforts déformables, par exemple des profilés ayant une section différente (par exemple polygonale ou elliptique) ou bien des profilés en équerre ou des poutrelles en I.

Cependant la forme cylindrique est celle qui assure le meilleur compromis entre la capacité de déformation, le moment d'inertie en flexion et l'encombrement réduit.

L'Homme du Métier dimensionnera aisément les tubes (nature des matériaux, longueur et épaisseur) et la plaque avant en fonction des caractéristiques de protection souhaitées pour un véhicule donné.

La figure 3 montre un dispositif de protection selon un autre mode de réalisation qui ne diffère du précédent que par la présence d'une plaque arrière 13 solidaire des renforts et ayant un simple rôle de maintien des tubes.

Les deux plaques 9 et 13 ainsi que les renforts 10 sont rendus solidaires d'un boîtier 11 qui forme un caisson de protection adaptable à un plancher de véhicule, par exemple à l'aide de pattes de fixation 12.

Avec ce mode de réalisation, les renforts 10 sont déformés plastiquement entre les deux plaques 9 et 13. Le caisson 8 est donc autonome et il est possible de le fixer à quelque distance du plancher 7 d'un véhicule.

Il est donc ainsi possible de protéger un véhicule dans lequel des organes de transmission 14 sont disposés en dessous du plancher 7.

Suivant le mode de réalisation de la figure 4 les renforts 10 ne couvrent pas toute la surface du plancher.

Une rangée 15 de trois renforts tubulaires 10 est ainsi disposée au niveau d'une partie médiane M de la plaque avant 9.

Des renforts isolés 10a et 10b sont disposés à distance de part et d'autre de cette rangée médiane 15.

Ce mode de réalisation permet de diminuer la masse du dispositif de protection. Il est en effet essentiel de protéger la partie médiane du plancher puisque c'est à ce niveau que la pression engendrée par l'initiation d'une mine à effet de souffle est maximale.

Les renforts périphériques 10a et 10b améliorent la répartition des efforts communiqués par la plaque avant 9.

Il est bien entendu possible de ne disposer des renforts 10 qu'au niveau de la partie médiane M. Les figures 5 et 6 montrent ainsi un tel mode de réalisation dans lequel la rangée médiane 15 comporte cinq renforts 10.

Suivant ce mode de réalisation les renforts 10 de la rangée médiane sont rendus solidaires de la plaque avant 9 à l'aide de brides 16 en tôle, soudées à la plaque avant 9 (voir aussi la figure 6).

L'ensemble sera fixé au plancher du véhicule par tout moyen approprié par exemple des pattes de fixation 12.

Il est bien entendu possible de combiner les modes de réalisation précédents, par exemple de réaliser un dispositif analogue à celui représenté figure 4 mais dépourvu de plaque arrière 13. Dans ce cas les renforts tubulaires seront fixés à la plaque avant 9 par exemple par des colliers en tôle. L'ensemble sera ensuite appliqué contre un plancher 7 du véhicule.

Dans tous les modes de réalisation décrits jusqu'à présent la plaque avant 9 est sensiblement rectangulaire avec une largeur 1 et une longueur L qui sont sensiblement celles du plancher du véhicule à protéger. Par ailleurs les renforts tubulaires 10 ont leurs axes 17 parallèles à l'axe longitudinal du véhicule (figuré ici par la longueur L de la plaque avant 9) (voir la figure 6).

Il est bien entendu possible de disposer les renforts tubulaires 10 avec une orientation différente.

La figure 7 montre ainsi un dispositif de protection dans lequel les renforts tubulaires 10 ont leurs axes 17 perpendiculaires à l'axe longitudinal du véhicule (donc ici parallèles à la largeur 1 de la plaque avant 9).

Une première rangée 18 de renforts 10 accolés les uns aux autres deux par deux est disposée au voisinage de la partie arrière AR du dispositif (disposée ici vers l'arrière du plancher 7 du véhicule). D'autres renforts 10 isolés sont disposés vers la partie avant AV du dispositif. On dispose de préférence les renforts 10 au niveau des zones les plus sensibles (habitacle notamment).

Une telle disposition permet également d'alléger le dispositif. Les renforts tubulaires sont plus nombreux au voisinage de l'arrière du véhicule puisque c'est à ce niveau (habitacle) que la protection maximale doit être assurée donc que la capacité d'absorption d'énergie doit être la plus forte. On pourra diminuer le nombre de tubes en regard des zones moins sensibles (groupe motopropulseur par exemple).

Là encore les renforts sont rendus solidaires de la plaque de base à l'aide de brides 19.

On a représenté sur les figures précédentes des renforts 10 ayant une longueur sensiblement égale à la longueur L ou à la largeur 1 de la plaque avant 9.

Il est bien entendu possible d'alléger le dispositif de protection en choisissant des renforts ayant une longueur plus réduite. Lors de la définition du dispositif de protection, on concentrera les renforts au niveau de la zone que l'on cherche principalement à protéger.

## Revendications

1. Dispositif de protection (8) d'un plancher (7) de véhicule terrestre contre les mines, dispositif comportant une couche de renforts déformables (10) interposés entre une plaque plane avant (9) par rapport à l'explosion et une plaque plane arrière (7,13) par rapport à l'explosion, la masse surfacique de la plaque avant (9) étant supérieure à celle des renforts (10), dispositif **caractérisé en ce que** les renforts (10) étant constitués par au moins une rangée d'au moins deux renforts profilés en contact l'un avec l'autre et disposés au niveau d'une partie du plancher (7) que l'on cherche à protéger, les renforts étant constitués par des tubes.

2. Dispositif de protection selon la revendication 1, **caractérisé en ce que** le rapport de la masse surfacique des renforts (10) sur la masse surfacique de la plaque avant (9) est inférieur ou égal à 0,7.

3. Dispositif de protection selon la revendication 1 ou 2, **caractérisé en ce que** la rangée d'au moins deux renforts (10) en contact l'un avec l'autre est disposée au niveau d'une partie sensiblement médiane (M) de la plaque avant (9).

4. Dispositif de protection selon la revendication 3, **caractérisé en ce que** les renforts (10) de la rangée sont répartis sur sensiblement toute une dimension du plancher.

5. Dispositif de protection selon la revendication 4, **caractérisé en ce que** la plaque avant (9) est rectangulaire et **en ce que** les renforts (10) ont leurs axes (17) parallèles à une longueur (L) de la plaque avant (9).

6. Dispositif de protection selon la revendication 4, **caractérisé en ce que** la plaque avant (9) est rectangulaire et **en ce que** les renforts (10) ont leurs axes (17) parallèles à une largeur (1) de la plaque avant (9).

7. Dispositif de protection selon une des revendications 1 à 6, **caractérisé en ce que** la plaque arrière est constituée par le plancher (7) du véhicule lui-même.

8. Dispositif de protection selon une des revendications 1 à 6, **caractérisé en ce que** la plaque arrière (13) est solidaire de la plaque avant (9) et forme avec celle ci et les renforts (10) un caisson de protection adaptable à un plancher (7) de véhicule.

9. Dispositif de protection selon l'une des revendications 1 à 8, **caractérisé en ce que** la plaque avant est une plaque d'arrêt des éclats et projections.

10. Dispositif de protection selon la revendication 3, **caractérisé en ce que** des renforts isolés (10a, 10b) sont disposés à distance de la rangée (15) et de part et d'autre de la rangée.

11. Dispositif de protection selon l'une des revendications 1 à 7, 9 et 10, **caractérisé en ce que** les renforts (10) sont fixés à la plaque avant.

12. Dispositif de protection selon la revendication 11, **caractérisé en ce que** l'ensemble composé des renforts (10) et de la plaque avant est appliqué contre le plancher (7).

## Claims

1. A device (8) to protect the floor pan (7) of a land vehicle against mines, device comprising one layer of deformable reinforcement parts (10) positioned between a plane front plate (9) with respect to the explosion and a plane rear plate (7, 13) with respect to the explosion, the surface density of said front plate (9) being greater than that of said reinforcement parts (10), device **characterised in that** the reinforcement parts (10) are made with at least one row of at least two profiled reinforcements in contact together and arranged partly against the floor pan (7) which is to be protected, said reinforcement parts are constituted by tubes.

2. A protection device according to Claim 1, **characterised in that** the ratio of the surface density of said reinforcement parts to the surface density of said front plate is less than 0.7.

3. A protection device according to Claim lor 2, **characterised in that** the row of at least two profiled reinforcement parts in contact together is arranged at a substantially median part (M) of said front plate (9).

4. A protection device according to Claim 3, **characterised in that** the reinforcement parts (10) of the row are spaced over substantially all the area of said floor pan.

5. A protection device according to Claim 4, **characterised in that** the front plate (9) is rectangular and **in that** the reinforcement parts (10) have axes (17) parallel with one length (L) of said front plate.

6. A protection device according to Claim 4, **characterised in that** the front plate (9) is rectangular and **in that** said reinforcement part (10) have their axes (17) parallel with one width (1) of said front plate (9).

7. A protection device according to one of Claims 1 to 6, **characterised in that** the rear plate is constituted by said floor pan (7) of said vehicle.

8. A protection device according to one of Claims 1 to 6, **characterised in that** the rear plate (13) is integral with said front plate (9) and thus forming with this latter and the reinforcement parts (10) a protective casing adaptable to said floor pan of said vehicle.

9. A protection device according to one of Claims 1 to 8, **characterised in that** the front plate is a plate to stop the splinters and projections.

10. A protection device according to Claim 3, **characterised in that** the separate reinforcement parts (10a, 10b) are arranged at a distance on both sides of the row.

11. A protection device according to one of Claims 1 to 7 and 9 to 10, **characterised in that** the reinforcement parts (10) are made integral with the front plate.

12. A protection device according to Claim 11, **characterised in that** the assembly made of the reinforcements parts (10) and the front plate is applied against the floor pan (7).

## Patentansprüche

1. Vorrichtung zum Schutz (8) eines Fußbodens (7) eines terrestrischen Fahrzeugs gegen Minen, wobei die Vorrichtung eine Schicht aus verformbaren Verstärkungen (10) umfasst, welche zwischen eine ebene, in Bezug auf die Explosion vordere Platte (9) und eine ebene, in Bezug auf die Explosion hintere Platte (7, 13) eingefügt sind, wobei die spezifische Masse der vorderen Platte (9) größer als die der Verstärkungen (10) ist, wobei die Vorrichtung **dadurch gekennzeichnet ist, dass** die Verstärkungen (10) aus wenigstens einer Reihe von wenigstens zwei profilierten Verstärkungen gebildet werden, welche sich miteinander berühren und im Bereich eines Teiles des Fußbodens (7) angeordnet sind, der geschützt werden soll, wobei die Verstärkungen von Rohren gebildet werden.

2. Schutzvorrichtung nach Anspruch 1, **dadurch gekennzeichnet, dass** das Verhältnis der spezifischen Masse der Verstärkungen (10) zur spezifischen Masse der vorderen Platte (9) kleiner oder gleich 0,7 ist.

3. Schutzvorrichtung nach Anspruch 1 oder 2, **dadurch gekennzeichnet, dass** die Reihe von wenigstens zwei Verstärkungen (10), die sich miteinander berühren, im Bereich eines im wesentlichen mittleren Teiles (M) der vorderen Platte (9) angeordnet ist.

4. Schutzvorrichtung nach Anspruch 3, **dadurch gekennzeichnet, dass** die Verstärkungen (10) der Reihe über im Wesentlichen eine gesamte Abmessung des Fußbodens verteilt sind.

5. Schutzvorrichtung nach Anspruch 4, **dadurch gekennzeichnet, dass** die vordere Platte (9) rechteckig ist und dass die Achsen (17) der Verstärkungen (10) parallel zur Länge (L) der vorderen Platte (9) verlaufen.

6. Schutzvorrichtung nach Anspruch 4, **dadurch gekennzeichnet, dass** die vordere Platte (9) rechteckig ist und dass die Achsen (17) der Verstärkungen (10) parallel zur Breite (1) der vorderen Platte (9) verlaufen.

7. Schutzvorrichtung nach einem der Ansprüche 1 bis 6, **dadurch gekennzeichnet, dass** die hintere Platte von dem Fußboden (7) des Fahrzeuges selbst gebildet wird.

8. Schutzvorrichtung nach einem der Ansprüche 1 bis 6, **dadurch gekennzeichnet, dass** die hintere Platte (13) fest mit der vorderen Platte (9) verbunden ist und mit dieser und den Verstärkungen (10) einen Schutzkasten bildet, welcher für einen Fußboden (7) eines Fahrzeuges anpassbar ist.

9. Schutzvorrichtung nach einem der Ansprüche 1 bis 8, **dadurch gekennzeichnet, dass** die vordere Platte eine Sperrplatte für Splitter und Steinschläge ist.

10. Schutzvorrichtung nach Anspruch 3, **dadurch gekennzeichnet, dass** isolierte Verstärkungen (10a, 10b) in Abstand von der Reihe (15) und beiderseits der Reihe angeordnet sind.

11. Schutzvorrichtung nach einem der Ansprüche 1 bis 7, 9 und 10, **dadurch gekennzeichnet, dass** die Verstärkungen (10) an der vorderen Platte befestigt sind.

12. Schutzvorrichtung nach Anspruch 11, **dadurch gekennzeichnet, dass** die aus den Verstärkungen (10) und der vorderen Platte zusammengesetzte Einheit an den Fußboden (7) angesetzt ist.
